# FASCICULE DE BREVET EUROPEEN

(11) **EP 1 391 273 B1**
(45) Date de publication et mention de la délivrance du brevet: **27.12.2006**
(21) Numéro de dépôt: 03291873.2
(22) Date de dépôt: 29.07.2003
(51) Int. Cl.: B25H 1/06

(54) **Procédé de fabrication de tréteau et tréteau**
Bock und Verfahren zur Produktion eines Bocks
Trestle and method of producing a trestle

(30) Priorité: 29.07.2002 FR 0209695
(43) Date de publication de la demande: 25.02.2004
(73) Titulaire: P.G.M., 37150 Blere (FR)
(72) Inventeur: Godeau, Pascal, 37150 Civray de Touraine (FR)
(74) Mandataire: Debay, Yves

(56) Documents cités:
- US-A- 1 604 254
- US-A- 4 113 056
- US-A- 4 756 385
- US-A- 6 131 320
- US-A- 6 142 256

## Description

La présente invention concerne un procédé de fabrication de tréteau et le tréteau obtenu par le procédé.

Il est connu de fabriquer des tréteaux en assemblant des bouts de bois par des procédés à tenon mortaise de façon à constituer un cadre formant une jambe du tréteau et se prolongeant vers le bas par des pieds. La partie supérieure du cadre d'une jambe étant liée à la partie supérieure du cadre d'une autre jambe par une articulation et l'écartement angulaire des deux jambes étant limité par un compas fixé vers le bas des deux jambes. Dans ce type de tréteau fabriqué à partir de bois, les liaisons des morceaux de bois assemblés se détériorent dans le temps sous la charge et la déformation provoquée par la charge et petit à petit le tréteau n'est plus utilisable.

Il est également connu, par le document US-A-4113056, des tréteaux pliables métalliques constitués par l'assemblage de jambes rigides.

Le but de l'invention est de proposer un procédé de fabrication de tréteau qui soit robuste et qui tienne bien dans le temps, et le tréteau obtenu par le procédé.

Ce but est atteint par le fait que le procédé de fabrication de tréteau dans la masse d'une plaque de matériau incorporant de la matière ligneuse comporte :
- une étape de découpe des formes et de perçage dans une plaque de dimension suffisante pour sortir par la découpe chaque jambe formée d'au moins un cadre monobloc et constituant la moitié du tréteau en formant à chaque angle du cadre de la découpe un arrondi ou un pan coupé ;
- une étape de perçage des points de fixation des charnières et une étape de défonçage des points d'insertion des compas ;
- une étape de montage de l'articulation des compas.

Selon une autre particularité, le procédé comporte une étape de récupération des déchets et de retraitement de ceux-ci pour reformer une plaque de matière ligneuse.

Selon une autre particularité, le procédé comporte une étape d'immersion de chaque jambe dans un traitement anti-humidité.

Un autre but de l'invention est de permettre de réaliser des tréteaux robustes, dans une matière économique obtenue à partir de produits ligneux.

Ce but est atteint par le fait que le tréteau est taillé dans la masse d'une plaque de matériau incorporant de la matière ligneuse, le tréteau étant constitué de deux jambes articulées entre elles par au moins une charnière et un dispositif à compas pour limiter l'angle d'ouverture des jambes, ladite charnière étant fixée aux deux jambes, caractérisé en ce que chaque jambe est constituée d'au moins un cadre d'une seule pièce se prolongeant sur les côtés latéraux perpendiculaires aux côtés articulés par des pieds.

Selon une autre particularité, le cadre incorpore une ou plusieurs traverses formées d'une seule pièce avec le cadre.

Selon une autre particularité, les angles formés par les côtés du cadre et les traverses de renfort sont arrondis.

Selon une autre particularité, le rayon des arrondis minimum est de 10 mm.

Selon une autre particularité, le rayon des arrondis est au maximum de 100 mm.

Selon une autre particularité, la plaque est d'une épaisseur comprise entre 16 et 22 mm.

Selon une autre particularité, la largeur des montants du cadre, des traverses et les arrondis sont déterminés en fonction de la résistance souhaitée.

Selon une autre particularité, les montants du cadre ont une largeur de 60 mm, les arrondis un rayon de 100 mm pour obtenir une résistance d'au moins 500 kilos avec des plaques d'une épaisseur de 22 mm.

Selon une autre particularité, chaque jambe est formée de plusieurs cadres adjacents ayant chacun un côté confondu avec le cadre adjacent.

Selon une autre particularité, la plaque de maintien ligneuse est du medium obtenu à partir de fibres de bois mélangées avec un liant et comprimées.

Selon une autre particularité, la plaque de maintien ligneuse est en OSB obtenue à partir de gros copeaux de bois mélangés avec un liant et compressés.

Selon une autre particularité, la plaque de matière ligneuse est en aggloméré obtenu à partir de copeaux broyés fins mélangés à un liant et compressés.

Selon une autre particularité, la plaque de matière ligneuse est en contreplaqué constitué de feuilles de bois déroulées, croisées et collées entre elles.

D'autres particularités et avantages de la présente invention apparaîtront plus clairement à la lecture de la description ci-après faite en référence aux dessins annexés dans lesquels :
- la figure 1 représente une vue en perspective d'un exemple de réalisation d'un tréteau selon l'invention ;
- la figure 2a représente une vue en perspective d'un deuxième mode de réalisation d'un tréteau selon l'invention ;
- la figure 2b représente une vue de dessus d'un troisième mode de réalisation d'un tréteau selon l'invention ;
- les figures 3 à 17 représentent diverses formes de réalisation des jambes constituant chacune des moitiés d'un tréteau.

L'invention va à présente être décrite en liaison avec les figures 1 à 17.

La figure 1 représente une vue en perspective d'un tréteau constitué de deux jambes (1, 2) reliées entre elles par un des côtés dits supérieurs à l'aide de, par exemple, trois charnières (31, 32, 33) fixées sur les faces intérieures des jambes, l'angle d'ouverture des jambes étant limité par deux compas (41, 42) reliés aux montants verticaux (13, 23, 11, 21) en vis-à-vis de chacune des jambes. Chaque jambe (1, respectivement 2) est constituée d'un cadre formé de deux traverses horizontales inférieures (10, respectivement 20), supérieures (12, 22) et de montants verticaux gauches (11, 21), droits (13, 23 en regardant la figure). Les montants verticaux se prolongent chacun vers le bas par des pieds (respectivement 111, 131, 231, 211). La traverse supérieure (12) peut se prolonger latéralement vers l'extérieur de chaque côté des montants verticaux (11, 13), de même pour la traverse supérieure (22) de la deuxième jambe (2). Ces prolongements (121, 123, 221, 223) permettent d'augmenter la surface d'appui sur le tréteau. Le cadre peut être renforcé par des traverses par exemple en biais (14, 24, figure 1) reliant chaque angle opposé d'un cadre ou horizontales (14, 24, figure 2a) et la liaison de ces traverses avec le cadre se faisant par des arrondis (R), de même que les angles des cadres étant arrondis. Les arrondis peuvent être remplacés par des pans coupés de façon à former aux angles ou cela est possible des angles obtus.

Dans une autre forme de réalisation, le cadre peut être renforcé par une traverse horizontale (non représentée) reliant à peu près les milieux des côtés latéraux opposés (11, 13) et respectivement (23, 21), ou encore par des traverses selon des directions diverses (figures 12 et 14 par exemple).

Dans une autre forme de réalisation, chaque jambe peut être constituée de deux cadres adjacents (1a, 1b) solidaires entre eux par un côté commun (13a, 13b).

Sur la figure 2a on peut voir les logements (212, 232, 112, 132;) des compas formés sur la surface intérieure de chacun des montants verticaux disposés à l'extrémité de chacune des jambes et sur la figure 2b les perçages (122) destinés à recevoir les moyens de fixation des charnières.

Les arrondis peuvent être compris entre un arrondi minimum de 10 mm. et un arrondi maximal de 100 mm. et sont déterminés par calcul pour permettre une bonne résistance de la structure au niveau de la jonction géométrique entre deux directions se rejoignant en formant un angle. L'épaisseur du panneau est également choisie en fonction de la résistance voulue pour la structure et, par exemple, pour une largeur des montants de 60 mm. et des arrondis de 100 mm. découpés dans un panneau de 22 mm. on obtient des tréteaux qui supportent largement des charges supérieures à 500 kilos.

Les panneaux sont constitués soit de contreplaqué qui rappelons-le est formé de feuilles de bois déroulées, croisées et collées entre elles, soit de mediums constitués de fibres de bois mélangées à liant et comprimées. Les panneaux peuvent être également constitués soit d'agglomérés constitués de copeaux broyés fin, mélangés à un liant et compressés, soit encore OSB constitué de gros copeaux de bois mélangés à un liant et compressé.

Les formes de cadres peuvent être variées et constituées de formes trapézoïdales avec des montants transversaux arrondis ou à forme angulaire, comme représentées sur les figures 3 à 5. Certains des montants horizontaux peuvent être pourvus de découpes destinées à les alléger, sans pour autant réduire la solidité de la structure, en forme de lyre (figure 6), en forme de X (figures 9 et 11), ou en forme de lettre π (figure 10), ou encore en forme de Z (figure 13), ou enfin forme de U inversé (figure 15). Dans ce dernier cas le cadre est ouvert sur un côté et il certain qu'un tel tréteau supportera des charges moins lourdes étant donné que les pieds risquent de s'écarter.

Un des avantages du procédé selon l'invention est de permettre la réalisation de cadres ayant des formes très différentes à partir d'une plaque de matériau à base de matière ligneuse dense, simplement en retirant de la matière à cette plaque. Les propriétés mécaniques des cadres restent analogues pour des variantes de réalisation, par exemple celles illustrées aux figures 3 à 5, fabriquées à partir d'un même type de plaque. Le seul taillage dans la masse de la plaque permet l'obtention de deux jambes (1, 2) identiques sans opération supplémentaire. Le tréteau peut alors être obtenu simplement après fixation de charnières (31, 32, 33) et de compas (41, 42) de type standard pour relier ces deux jambes (1, 2).

Un autre des avantages de l'invention est d'utiliser une matière ligneuse que l'on peut compacter avec une haute densité, ce qui permet au tréteau de supporter directement des charges de plusieurs centaines de kilogrammes.

Les présents modes de réalisation doivent être considérés à titre d'illustration mais peuvent être modifiés dans le domaine défini par la portée des revendications jointes.

## Revendications

1. Procédé de fabrication de tréteau dans la masse d'une plaque de matériau incorporant de la matière ligneuse comporte :
- une étape de découpe des formes et de perçage dans une plaque de dimension suffisante pour sortir par la découpe chaque jambe (1, 2) formée d'au moins un cadre monobloc et constituant la moitié du tréteau en formant à chaque angle du cadre de la découpe un arrondi ou un pan coupé ;
- une étape de perçage des points de fixation des charnières (31, 32, 33) et une étape de défonçage des points d'insertion des compas (41, 42) ;
- une étape de montage de l'articulation des compas.

2. Procédé selon la revendication 1 **caractérisé en ce qu'**il comporte une étape de récupération des déchets et de retraitement de ceux-ci pour reformer une plaque de matière ligneuse.

3. Procédé selon la revendication 1, **caractérisé en ce qu'**il comporte une étape d'immersion de chaque jambe dans un traitement anti-humidité.

4. Tréteau taillé dans la masse d'une plaque de matériau incorporant de la matière ligneuse, le tréteau étant constitué de deux jambes (1, 2) articulées entre elles par au moins une charnière (31, 32, 33) et un dispositif à compas pour limiter l'angle d'ouverture des jambes (1, 2), ladite charnière (31, 32, 33) étant fixée au deux jambes (1, 2), **caractérisé en ce que** chaque jambe (1, 2) formée à partir de la plaque de matériau incorporant ladite matière ligneuse est constituée d'au moins un cadre d'une seule pièce se prolongeant sur les côtés latéraux perpendiculaires aux côtés articulés par des pieds (111, 211, 131, 231), chacune des deux jambes comprenant des points de fixation réalisés par perçage pour fixer ladite charnière (31, 32, 33).

5. Tréteau selon la revendication 4, **caractérisé en ce que** le cadre incorpore une ou plusieurs traverses (14, 24) formées d'une seule pièce avec le cadre.

6. Tréteau selon les revendications 4 ou 5, **caractérisé en ce que** les angles formés par les côtés du cadre et les traverses de renfort sont arrondis.

7. Tréteau selon les revendications 4 à 6, **caractérisé en ce que** le rayon des arrondis minimum est de 10 mm.

8. Tréteau selon les revendications 4 à 6, **caractérisé en ce que** le rayon des arrondis est au maximum de 100 mm.

9. Tréteau selon la revendication 4, **caractérisé en ce que** la plaque est d'une épaisseur comprise entre 16 et 22 mm.

10. Tréteau selon les revendications 4 à 6, **caractérisé en ce que** la largeur des montants du cadre, des traverses et les arrondis sont déterminés en fonction de la résistance souhaitée.

11. Tréteau selon les revendications 4, 5, 6 et 10, **caractérisé en ce que** les montants du cadre ont une largeur de 60 mm, les arrondis un rayon de 100 mm pour obtenir une résistance d'au moins 500 kilos avec des plaques d'une épaisseur de 22 mm.

12. Tréteau selon la revendication 4, **caractérisé en ce que** chaque jambe est formée de plusieurs cadres adjacents ayant chacun un côté confondu avec le cadre adjacent.

13. Tréteau selon les revendications 4 et 9, **caractérisé en ce que** la plaque de maintien ligneuse est du medium obtenu à partir de fibres de bois mélangées avec un liant et comprimées.

14. Tréteau selon les revendications 4 et 9, **caractérisé en ce que** la plaque de maintien ligneuse est en OSB obtenue à partir de gros copeaux de bois mélangés avec un liant et compressés.

15. Tréteau selon les revendications 4 et 9, **caractérisé en ce que** la plaque de matière ligneuse est en aggloméré obtenu à partir de copeaux broyés fins mélangés à un liant et compressés.

16. Tréteau selon les revendications 4 et 9, **caractérisé en ce que** la plaque de matière ligneuse est en contreplaqué constitué de feuilles de bois déroulées, croisées et collées entre elles.

## Claims

1. Method of producing a trestle from a sheet of material incorporating wood matter includes:
- a step involving cutting out shapes and boring a sufficiently large sheet to remove by cutting each leg (1, 2) formed from at least one one-piece frame and constituting half of the trestle by forming at each angle of the frame of the incision a rounded portion or a cut-off region;
- a step involving boring points for fixing hinges (31, 32, 33) and a step involving routing of the points for insertion of compasses (41, 42);
- a step involving mounting the joint of the compasses.

2. Method according to claim 1, **characterised in that** it includes a step involving the recovery of waste and reprocessing thereof in order to form a sheet of wood matter.

3. Method according to claim 1, **characterised in that** it includes a step in which each leg is subjected to an anti-moisture treatment.

4. Trestle cut from a sheet of material incorporating wood matter, the trestle consisting of two legs (1, 2) mutually articulated by at least one hinge (31, 32, 33) and a compass device for limiting the angle of opening of the legs (1, 2), said hinge (31, 32, 33) being fixed to the two legs (1, 2), **characterised in that** each leg (1, 2), formed from the sheet of material incorporating said wood matter, consists of at least one one-piece frame extending over the lateral sides perpendicular to the sides articulated by feet (111, 211, 131, 231), each of the two legs comprising fixing points formed by boring in order to fix said hinge (31, 32, 33).

5. Trestle according to claim 4, **characterised in that** the frame incorporates one or more cross members (14, 24) formed in one piece with the frame.

6. Trestle according to either claim 4 or claim 5, **characterised in that** the angles formed by the sides of the frame and the reinforcing cross members are rounded.

7. Trestle according to claims 4 to 6, **characterised in that** the minimum radius of the rounded portions is 10 mm.

8. Trestle according to claims 4 to 6, **characterised in that** the radius of the rounded portions is at most 100 mm.

9. Trestle according to claim 4, **characterised in that** the sheet has a thickness of between 16 and 22 mm.

10. Trestle according to claims 4 to 6, **characterised in that** the widths of the frame uprights, the cross members and the rounded portions are determined as a function of the desired strength.

11. Trestle according to claims 4, 5, 6 and 10, **characterised in that** the frame uprights have a width of 60 mm and the rounded portions a radius of 100 mm in order to obtain a strength able to withstand at least 500 kilos with sheets having a thickness of 22 mm.

12. Trestle according to claim 4, **characterised in that** each leg is formed from a plurality of adjacent frames, each having a combined side with the adjacent frame.

13. Trestle according to claims 4 and 9, **characterised in that** the sheet of wood matter consists of material obtained from wood fibres mixed with a binder and compressed.

14. Trestle according to claims 4 and 9, **characterised in that** the sheet of wood matter consists of OSB obtained from coarse wood chips mixed with a binder and compressed.

15. Trestle according to claims 4 and 9, **characterised in that** the sheet of wood matter consists of chipboard obtained from finely ground wood chips mixed with a binder and compressed.

16. Trestle according to claims 4 and 9, **characterised in that** the sheet of wood matter consists of plywood consisting of layers of wood which are rolled out, crossed and glued together.

## Patentansprüche

1. Verfahren zur Herstellung eines Dreifußes in der Masse einer Platte, bestehend aus einem Material, das Holzanteile enthält, umfassend:
- einen Schritt des Ausschneidens der Formen und des Durchbohrens einer Platte von genügend großen Ausmaßen, so dass durch Ausschneiden jeder Fuß (1, 2) erhalten wird, welcher aus mindestens einem einstückigen Rahmen besteht, der die Hälfte des Dreifußes bildet, wobei an jedem Winkel des ausgeschnittenen Rahmens eine Abrundung oder eine Querschnittsfläche gebildet wird;
- einen Schritt des Bohrens der Befestigungspunkte der Scharniere (31, 32, 33) und ein Schritt des Öffnens der Einsteckpunkte der Zirkel (41, 42);
- einen Schritt der Montage der Zirkelgelenke.

2. Verfahren nach Anspruch 1, **dadurch gekennzeichnet**, weiterhin umfassend einen Schritt der Wiederverwertung der Rückstände und der erneuten Verarbeitung der Rückstände, um von neuem eine Platte aus Holzmaterial herzustellen.

3. Verfahren nach Anspruch 1, **dadurch gekennzeichnet, dass** es weiterhin einen Verfahrensschritt des Eintauchens jedes Fußes zur Feuchtigkeitswiderstands-Behandlung umfasst.

4. Aus einer Platte ausgeschnittener Dreifuß, bestehend aus einem Material mit Holzanteilen, wobei der Dreifuß aus zwei Füßen (1, 2) besteht, die miteinander durch mindestens ein Scharnier (31, 32, 33) gelenkig verbunden sind, und aus einer Vorrichtung mit Zirkel, um den Öffnungswinkel der Füße (1, 2) einzugrenzen, wobei das so genannte Scharnier (31, 32, 33) an den beiden Füßen (1, 2) befestigt ist, **dadurch gekennzeichnet, dass** jeder Fuß (1, 2), der ausgehend von der Platte aus dem Material mit Holzanteilen gebildet wird, aus mindestens einem einstückigen Rahmen besteht, der über die Seiten, die senkrecht zu den gelenkig gebildeten Seiten liegen, durch Füße (111, 211, 131, 231) hinausgeht, wobei jeder der beiden Füße Befestigungspunkte aufweist, die durch Bohren erzielt werden, um das so genannte Scharnier (31,32,33) zu befestigen.

5. Dreifuß nach Anspruch 4, **dadurch gekennzeichnet, dass** der Rahmen einen oder mehrere Querträger (14, 24) umfasst, die einstückig mit dem Rahmen gefertigt sind.

6. Dreifuß nach Anspruch 4 oder 5, **dadurch gekennzeichnet, dass** die Winkel, die von den Seiten des Rahmens mit den Verfestigungsquerträgern gebildet werden, abgerundet werden.

7. Dreifuß nach einem der Ansprüche 4 bis 6, **dadurch gekennzeichnet, dass** der kleinste Radius der Abrundungen 10 mm beträgt.

8. Dreifuß nach einem der Ansprüche 4 bis 6, **dadurch gekennzeichnet, dass** der Radius der Abrundungen höchstens 100 mm beträgt.

9. Dreifuß nach Anspruch 4, **dadurch gekennzeichnet, dass** die Platte eine Dicke zwischen 16 und 22 mm besitzt.

10. Dreifuß nach einem der Ansprüche 4 bis 6, **dadurch gekennzeichnet, dass** die Breite der Träger des Rahmens, der Querträger und der Abrundungen als Funktion der gewünschten Festigkeit bestimmt werden.

11. Dreifuß nach einem der Ansprüche 4, 5, 6 oder 10, **dadurch gekennzeichnet, dass** die Träger des Rahmens eine Breite von 60 mm und die Rundungen einen Radius von 100 mm aufweisen, um eine Festigkeit von mindestens 500 kg mit Platten von 22 mm Dicke zu erhalten.

12. Dreifuß nach Anspruch 4, **dadurch gekennzeichnet, dass** jeder Fuß aus mehreren benachbarten Rahmen gebildet wird, wobei jeder Rahmen eine Seite passend zu der Seite des benachbarten Rahmens aufweist.

13. Dreifuß nach einem der Ansprüche 4 und 9, **dadurch gekennzeichnet, dass** die Platte aus Holzmaterial aus einem Mittel gebildet ist, das ausgehend von Holzfasern durch Mischen mit einem Bindemittel und Pressen hergestellt wird.

14. Dreifuß nach einem der Ansprüche 4 und 9, **dadurch gekennzeichnet, dass** die Platte aus Holzmaterial aus OSB besteht, das ausgehend von groben Holzspänen durch Mischen mit einem Bindemittel und Pressen hergestellt wird.

15. Dreifuß nach einem der Ansprüche 4 und 9, **dadurch gekennzeichnet, dass** die Platte aus Holzmaterial in Form einer Pressspanplatte besteht, die ausgehend von feinen gemahlenen Spänen durch Mischen mit einem Bindemittel und Pressen hergestellt wird.

16. Dreifuß nach einem der Ansprüche 4 und 9, **dadurch gekennzeichnet, dass** die Platte aus Holzmaterial in Form einer Sperrplatte besteht, die aus dünnen großflächigen und gekreuzten Holzschichten durch Verleimen hergestellt wird.
